# EUROPÄISCHE PATENTSCHRIFT

(11) **EP 2 141 115 B1**
(45) Veröffentlichungstag und Bekanntmachung des Hinweises auf die Patenterteilung: **13.02.2013**
(21) Anmeldenummer: 09164166.2
(22) Anmeldetag: 30.06.2009
(51) Int. Cl.: B67C 3/26, B67C 3/20, B65B 3/28

(54) **Vorrichtung und Verfahren zum Abfüllen von zähfließenden Medien**
Device and method for filling viscous media
Dispositif et procédé de remplissage de fluides visqueux

(30) Priorität: 01.07.2008 DE 102008030721
(43) Veröffentlichungstag der Anmeldung: 06.01.2010
(73) Patentinhaber: Krones AG, 93073 Neutraubling (DE)
(72) Erfinder: Neumayer, Walter, 93086, Wörth/Donau (DE)
(74) Vertreter: Hannke, Christian

(56) Entgegenhaltungen:
- EP-A- 0 103 484
- WO-A-02/14207
- CH-A5- 681 291
- DE-A1- 1 432 283
- DE-A1- 3 727 866
- GB-A- 2 113 661
- US-A- 2 893 444
- US-A- 3 005 473
- US-A- 3 205 920
- US-A- 3 765 142
- US-A- 3 814 147
- US-A- 3 870 089
- US-A- 3 978 900

## Beschreibung

Die vorliegende Erfindung bezieht sich auf eine Vorrichtung zum Befüllen von Behältnissen mit flüssigen und insbesondere mit zähflüssigen Medien. Aus dem Stand der Technik sind unterschiedliche Vorrichtungen zum Befüllen von Behältnissen bekannt. Dabei sind insbesondere auch Vorrichtungen bekannt, mit denen zähflüssige Medien wie beispielsweise Senf, Tomatenketchup und dergleichen abgefüllt werden. Bei derartigen Vorrichtungen ist oftmals eine Wägezelle oder eine Wägeeinrichtung vorgesehen, welche das Gewicht des befüllten Behältnisses misst. Dabei ist es auch bekannt, dass bei Füllsystemen mit einem Füllrohr, bei denen dieses Füllrohr in das zu füllende Behältnis eintaucht, üblicherweise die Flaschen gegenüber dem höhenfixierten Füllventil angehoben werden um das Eintauchen zu bewirken. Falls jedoch Wägezellen vorgesehen sind, ist dies nachteilig, da bei der Hubbewegung der Wägezelle einschließlich der darauf befindlichen Flasche starke Vibrationen entstehen, welche die Messung bzw. auch das Tarieren stören. In solchen Fällen kann der Füllvorgang erst beginnen, wenn die Vibrationen vorüber sind und die Wägeeinrichtung austariert ist. Bei dem abzufüllenden Medium handelt es sich insbesondere um ein Nahrungsmittel.

Aus der WO 02/098785 ist ein derartiges Füllsystem bekannt. Dabei wird das Behältnis während des Füllvorgangs einschließlich der Wägezelle wieder von einem langen Füllrohr abgezogen um einen konstanten Abstand zwischen der Füllrohrspitze und einem Flüssigkeitsspiegel einzuhalten.

Aus der EP 1 623 952 ist eine Relativbewegung zwischen der Flasche und dem Füllrohr bekannt, wobei auch hier die zu befüllende Flasche bewegt wird und wobei ein unterschichtiges Füllen des Produktes ohne zu große Benetzung der Füllrohraußenseite mit dem Produkt erreicht werden soll.

Die DE 3727866 A1 offenbart ein gewichtsbetätigtes Füllsystem vom Rotationstyp. Bei dieser Gestaltung wird ein Füllrohr in seiner Höheneinstellung verändert, wobei diese Vorrichtung jedoch insbesondere für zähflüssige Medien nicht geeignet ist, da bei dieser Vorrichtung ein Freistrahlfüllrohr vorgesehen ist , welches damit eine turbulente Füllung mit einer auch hohen Sauerstoffaufnahme erzeugt. Weiterhin beschreibt die DE 3727866 einen sehr aufwendigen Hebemechanismus für das Füllrohr, bei dem mit dem Füllrohr auch ein Träger, ein Füllventil und eine längere Rohrleitung bewegt wird. Auf diese Weise ist ein präzises Einführen des Füllrohrs in das Behältnis kaum möglich, insbesondere, da aufgrund der heutzutage üblichen hohen Maschinenleistungen auch die Hubbewegungen sehr schnell von statten gehen müssen.

US 3 814 147 A und GB 2 113 661 A offenbaren ein Füllelement mit mehreren Öffnungen. US 3005 473A offenbart eine Vorrichtung gemäß dem Oberbegriff des Anspruchs 1.

Der vorliegen Erfindung liegt daher die Aufgabe zugrunde, eine Vorrichtung zum Befüllen von Behältnissen mit insbesondere zähflüssigen Medien zur Verfügung zu stellen, welche einen präzisen Abfüllvorgang erlaubt. Daneben soll eine mechanisch einfache und damit kostengünstige Ausführungsform zur Verfügung gestellt werden. Diese Aufgabe wird durch den Gegenstand von Anspruch 1 und ein Verfahren nach Anspruch 12 erreicht. Vorteilhafte Ausführungsformen und Weiterbildungen sind Gegenstand der Unteransprüche.

Eine Vorrichtung zum Befüllen von Behältnissen mit flüssigen und insbesondere zähflüssigen Medien weist ein Füllelement auf, welches wenigstens teilweise in eine Mündung des zu befüllenden Behältnisses einführbar ist. Dabei ist ein Füllkörper dieses Füllelements derart ausgestaltet, dass das Medium zumindest auch an eine Wandung des Behältnisses gelenkt wird. Weiterhin ist eine Verbindungsleitung vorgesehen, um das flüssige Medium von einem Reservoir für das flüssige Medium zu dem Behältnis zu leiten, wobei das Füllelement in einer Längsrichtung des Behältnisses gegenüber dem Behältnis bewegbar ist. Das Füllelement ist in der Längsrichtung des Behältnisses bewegbar. Das Behältnis selbst wird während des Füllvorgangs in seiner Längsrichtung bevorzugt nicht bewegt.

Damit wird eine Vorrichtung zur Verfügung gestellt, welche ein präzises Abfüllen insbesondere auch zähflüssiger Medien erlaubt, wobei gleichzeitig auch der Einführvorgang des Füllelements in das Behältnis sehr präzise steuerbar ist. Weiterhin kann auch der Wägevorgang präzise durchgeführt werden.

Vorzugsweise weist die Vorrichtung eine Ventileinrichtung auf, die in der teilweise flexibel gestalteten Verbindungsleitung zwischen dem Reservoir und dem Behältnis angeordnet ist. Bei dieser Ventileinrichtung handelt es sich vorzugsweise um ein Füllventil.

Vorzugsweise weist die Vorrichtung eine Gewichtsmesseinrichtung auf, welche das Gewicht des zu befüllenden Behältnisses bestimmt. Dabei wird insbesondere auch das Gewicht während des eigentlichen Füllvorgangs bestimmt. Durch die erfindungsgemäße Vorrichtung können damit die Vorteile eines Wägezellenfüllers mit dem gleichzeitigen Einsatz eines in das Behältnis eintauchenden Füllrohres ausgenutzt werden. Damit eignet sich die erfindungsgemäße Vorrichtung insbesondere zum Abfüllen von zähflüssigen Medien. Durch die Beweglichkeit des Füllelements nehmen Vibrationen keinen Einfluss auf die Gewichtsmessung. Weiterhin ist es auch nicht notwendig, Hubelemente unter der Aufnahme für die Behältnisse vorzusehen, wodurch sich ein vereinfachter Aufbau ergibt.

Bei einer weiteren vorteilhaften Ausführungsform ist eine Bewegungsamplitude der Ventileinrichtung bei der Bewegung des Füllelements in der Längsrichtung des Behältnisses geringer als eine Bewegungsamplitude des Füllelements selbst. Auf diese Weise wird erreicht, dass möglichst wenig Elemente der Vorrichtung allzu stark bewegt werden. Die maximal nötige Amplitude wird dabei insbesondere durch die Bewegung des Füllelements selbst definiert. Die bezüglich des flüssigen Mediums stromaufwärts angeordneten Einrichtungen, insbesondere das Füllventil und die Verbindungsleitung müssen dem gegenüber nur weniger bewegt werden.

Es wäre jedoch auch möglich, dass das Füllelement in der gleichen Weise bzw. mit der gleichen Amplitude bewegt wird, wie die Ventileinrichtung. In diesem Fall führen bevorzugt beide Elemente eine rein translatorische Bewegung in der Längsrichtung des Behältnisses aus.

Bei einer weiteren vorteilhaften Ausführungsform weist die Vorrichtung eine Führungseinrichtung zum Führen der Bewegung des Füllelements auf und diese Führungseinrichtung ist zwischen der Ventileinrichtung und dem Behältnis bzw. näher an dem Behältnis als an der Ventileinrichtung angeordnet. Damit ist es insbesondere möglich, das Füllelement besonders präzise zu führen, insbesondere entlang einer im wesentlichen exakten geraden Linie. Auf diese Weise wird ein sehr schnelles und präzises Einführen des Füllelements auch in Behältnisse mit geringem Mündungsquerschnitt ermöglicht.

Vorzugsweise weist die Führungseinrichtung eine Führungsstange auf, die sich parallel zu der Längsrichtung des Behältnisses erstreckt. Es könnten auch mehrere Führungsstangen vorgesehen sein, welche sich parallel zu der Längsrichtung des Behältnisses erstrecken. Auch sind diese Führungsstangen vorzugsweise nahe an dem Behältnis bzw. nahe an der Längsrichtung des Behältnisses angeordnet, so dass eine besonders präzise Führung möglich ist. Vorteilhaft ist die Führungsstange oberhalb oder unterhalb des Behältnisses angeordnet und erstreckt sich in der Längsrichtung der Behältnisse.

Vorzugsweise ist die Führungseinrichtung bzw. ein Teil derselben mittels einer Führungskurve in der Längsrichtung des Behältnisses bewegbar. Mit einer derartigen Führungskurve können sehr präzise Höhenunterschiede und damit Höhenverstellungen erreicht werden.

Bei einer weiteren vorteilhaften Ausführungsform ist der Füllkörper derart gestaltet, dass ein Anteil des Mediums direkt aus dem Füllkörper auf einen Bodenbereich des Behältnisses gelangt. Auf diese Weise ist ein besonders sauerstoffarmes Füllen durch Füllen sowohl an der Flaschenwand entlang in Kombination mit einem zentralen Produktstrahl möglich. Durch diesen zentralen Produktstrahl wird das Bilden von Hohl- bzw. Luftkammern innerhalb des zu befüllenden zähfließenden Produkts verhindert. Auf diese Weise kann wiederum die Sauerstoffaufnahme innerhalb des Produkts reduziert werden.

Erfindungsgemäß weist der Füllkörper mehrere Öffnungen auf, welche das Medium sowohl auf eine Wandung als auch auf einen Bodenbereich des Behältnisses richten. Auf diese Weise ist, wie oben beschrieben, ein besonders sauerstoffarmes Befüllen ohne die Bildung von Hohlräumen im Abfüllprodukt möglich.

Vorzugsweise ist ein Abschnitt der Verbindungsleitung flexibel ausgestaltet. Insbesondere handelt es sich dabei um einen Abschnitt, der vor bzw. stromaufwärts bezüglich des oben erwähnten Ventils angeordnet ist. Dieser flexible Abschnitt erlaubt eine Bewegung des Füllelements, wobei dabei auch das Füllventil mit einer geringeren Amplitude als das Füllelement bewegt wird.

Vorzugsweise ist der Füllkörper nur in einem Bereich bewegbar, der klein gegenüber der Längsausrichtung des Behältnisses ist. Besonders bevorzugt ist der Bereich ausreichend, damit das Ende des Füllkörpers durch die Mündung hindurch in einem Bereich des Behältnisses eingeführt wird, welche direkt unterhalb der Mündung beispielsweise im Bereich einer Flaschenschulter liegt. Damit wird eine minimale Hubbewegung vorgesehen, wodurch sich wiederum ein geringer konstruktiver Aufwand für die gesamte Anlage ergibt.

Weiterhin erlaubt besonders bevorzugt die Vorrichtung verschiedene Füllgeschwindigkeiten um eine exakte Füllmenge zu erreichen. So ist es beispielsweise möglich, mehrere Ventileinheiten vorzusehen, welche diese unterschiedlichen Füllgeschwindigkeiten erlauben. Bei der Ventileinrichtung kann es sich insbesondere aber nicht ausschließlich um ein Membranventil handeln. Ein weiteres Membranventil kann für eine andere Füllgeschwindigkeit vorgesehen sein. Damit ist es auch möglich, die Fliessgeschwindigkeit des Produkts zu steuern.

Es ist damit eine Kombination eines Wägefüllers mit einem eintauchenden Füllrohr ermöglicht, wobei der zu befüllende Behälter unter dem Füllventil bevorzugt zentriert durch Formteile oder eine Neckhandlingklammer gehalten wird. Das oben erwähnte Füllventil und damit das Füllelement wird abgesenkt, bis das Füllrohr bzw. der Füllkörper gerade soweit ins Behältnis eintaucht, dass mit den seitlichen Ausläufen des Füllkörpers blasenfrei über die Behälterwand gefüllt werden kann.

Das Behältnis steht dabei, ohne angehoben zu werden, auf der Gewichtsmesseinrichtung mit welcher das Füllgewicht bestimmt wird. Die oben erwähnten Ventileinrichtungen wie Doppelmembranventilen erlauben bis zu 3 verschiedene Füllgeschwindigkeiten, wodurch insbesondere die Füllgeschwindigkeit im kritischen Flaschenhalsbereich optimal gewählt werden kann. Durch das Membranventil ist ein sehr einfacher Füllventilaufbau möglich, da in dem Produktweg keine Ventilstange mit Ventilkegel mit entsprechender Abdichtung der axialen Bewegung, etwa durch einen Faltenbalg, eingesetzt werden muss.

Bei einer weiteren vorteilhaften Ausführungsform ist die Gewichtsmesseinrichtung direkt unterhalb des Behältnisses angeordnet. Auch auf diese Weise wird eine sehr präzise Gewichtsmessung ermöglicht.

Die vorliegende Erfindung ist weiterhin auf eine Anordnung zum Befüllen von Behältnissen mit einem insbesondere zähflüssigen Medium gerichtet, wobei diese Anordnung ein Reservoir für das flüssige Medium und eine Vielzahl von Vorrichtungen der oben beschriebenen Art aufweist.

Die vorliegende Erfindung ist weiterhin auf ein Verfahren zum Füllen von Behältnissen mit flüssigen und insbesondere zähflüssigen Medien gerichtet, wobei ein Füllelement durch eine Mündung des Behältnisses in das Behältnis eingeführt wird und das Medium ausgehend von einem Füllkörper des Füllelements auf eine Wandung des Behältnisses gelenkt wird und das Medium über eine Verbindungsleitung von einem Reservoir zu einem Füllkörper geleitet wird und wobei vor und nach dem Füllvorgang das Füllelement gegenüber dem Behältnis in einer Längsrichtung des Behältnisses bewegt wird. Erfindungsgemäß wird vor und nach dem Füllvorgang das Füllelement in der Längsrichtung des Behältnisses bewegt und das Behältnis selbst wird in dieser Längsrichtung nicht bewegt. Es wäre auch möglich, dass Füllelement während des Füllvorgangs zu bewegen. Das Medium wird durch mehrere Öffnungen des Füllkörpers sowohl auf eine Wandung als auch auf einen Bodenbereich des Behältnisses gerichtet.

Auch durch das erfindungsgemäße Verfahren ist ein besonders präzises Füllen von Behältnissen mit zähflüssigen Medien möglich.

Bei einem bevorzugten Verfahren wird das Füllelement mittels einer Führungseinrichtung bewegt, an welcher bevorzugt das Füllelement angeordnet ist. Damit wird genau das zu bewegende Bestandteil, nämlich das Füllelement bewegt und auf diese Weise ist es insbesondere möglich, diese Bewegung sehr präzise auszuführen.

Weitere Vorteile der Ausführungsformen ergeben sich aus den beigefügten Zeichnungen:

Darin zeigen:
- Fig. 1: eine teilweise Darstellung einer erfindungsgemäßen Anordnung zum Befüllen
von Behältnissen mit zähflüssigen Medien;
- Fig. 2: eine erfindungsgemäße Vorrichtung zum Befüllen von Behältnissen mit dem
zähflüssigen Medium einer ersten Ausführungsform;
- Fig. 3: eine Vorrichtung zum Befüllen von Behältnissen mit einem zähflüssigen Medi
um in einer weiteren Ausführungsform; und
- Fig. 4: zwei Darstellungen eines erfindungsgemäßen Füllelements.

Fig. 1 zeigt eine Anordnung 50 zum Befüllen von Behältnissen 10. Dabei handelt es sich hier um Behältnisse 10, in welche ein zähflüssiges Medium eingefüllt werden soll. Die Anordnung weist ein Reservoir 52 auf, in dem das abzufüllende Medium angeordnet ist. Über eine Verbindungsleitung, von denen hier jeweils nur ein oberer Teil 8 erkennbar ist, gelangt das Medium zu einer Vielzahl von Füllelementen 2, welche jeweils während des Einfüllvorgangs in eine Mündung der Behältnisse 10 hineinragen. Dabei bezieht sich das Bezugszeichen 20 in seiner Gesamtheit auf Führungseinrichtungen, welche die einzelnen Füllelemente 2 in der Längsrichtung L verschieben um den Füllvorgang einzuleiten.

Die Führungseinrichtung 20 weist dabei Führungsstangen 26 auf, entlang derer ein Führungskörper 28 in der Längsrichtung L verschiebbar ist. Das Bezugszeichen 27 bezieht sich auf eine Rolle, die um einen Bolzen drehbar gelagert ist, wobei diese Rolle 27 mit einer (nicht gezeigten) Führungskurve 16 zusammenwirkt um die Längsbewegung der Füllelemente 2 zu bewirken. Das Bezugszeichen 12 bezieht sich auf eine Ventileinrichtung innerhalb der Verbindungsleitung. Das Bezugszeichen 54 bezieht sich auf einen Träger, an dem die Vorrichtungen 1 angeordnet sind, um hier entlang einer kreisförmigen Bahn befördert zu werden. Dieser Träger bildet damit einen Bestandteil einer in ihrer Gesamtheit nicht gezeigten Transporteinrichtung zum Transportieren der Vorrichtungen 1 und damit auch der Behältnisse 10.

Figur 2 zeigt eine erfindungsgemäße Vorrichtung in einer ersten Ausführungsform. Man erkennt hier, dass die Verbindungsleitung zwei Abschnitte 8 und 18 aufweist, wobei der obere Abschnitt 8 flexibel ausgeführt ist und über einen Flansch 9 mit dem Abschnitt 18 verbunden ist. Durch diesen flexiblen Abschnitt 8 wird eine Längsbewegung des Füllelements 2 in der Längsrichtung L ermöglicht.

Genauer gesagt wird der Führungskörper 28 in der Längsrichtung L bewegt und damit biegt sich der elastische Abschnitt 8 der Verbindungsleitung. Damit bewegt sich das Ventilelement 12 mit einer geringeren Amplitude als der Führungskörper 28. Mit Hilfe der Kurvenbahn bzw. Fühhrungskurve 16 ist auch eine sehr präzise Längsbewegung möglich.

Das Bezugszeichen 25 kennzeichnet einen Rollenbolzen, um den die Rolle 27 drehbar angeordnet ist. Mit einem Flansch 32 ist das Verbindungsstück 18 an dem Führungskörper 28 befestigt. Gegenüber der Stange 26 kann der Führungskörper 28 und damit auch das Füllelement bewegt werden. Allgemein ist der Ventilkörper 12 mit Hilfe eines beweglichen Elements mit dem Produktbehälter 52 (vergleiche Figur 1) verbunden, wie hier einem elastischen Schlauch.

Bei der hier gezeigten Ausführungsform wird der Ventilkörper mittels einer Hubkurve bzw. Führungskurve 16 bewegt, es wäre jedoch auch möglich, für die Hubbewegung einen Pneumatikzylinder einzusetzen. An dem beweglichen Ventil kann an eine automatische CIP - Kappe 35 befestigt sein. Es wäre jedoch auch möglich, diese CIP - Kappe manuell einsetzbar auszuführen.

Das Bezugszeichen 40 bezieht sich auf ein Betätigungselement, welches über eine Stange 42 mit der CIP - Kappe 35 verbunden ist, um diese zu schwenken. Genauer gesagt, kann die CIP - Kappe 35 unterhalb des Endes des Füllelements 2 geschoben werden, um dieses abzudecken. An einer CIP - Automatik 15 können Hubelemente vorgesehen sein, um die CIP - Kappe 35 von unten an das Füllelement anzudrücken.

Weiterhin kann eine weitere Führungskurve vorgesehen sein, welche die Betätigungselemente 40 betätigt, beispielsweise in Fig. 1 nach außen drängt, um die CIP - Kappen 35 zu schwenken. Bei geschlossener CIP - Kappe 35 ist eine Innenreinigung des Füllelement sowie der Verbindungsleitungen 8, 18 möglich.

Mit Hilfe des Füllelements 2 bzw. einem unten genauer beschriebenen Füllkörper dieses Füllelements 2, der dann in die Mündung 10a des Behältnisses eingeführt wird, ist es möglich sowohl die Seitenwände 10b als auch den Bodenbereich 10c mit dem Produkt zu benetzen. Auf diese Weise ist es möglich das Produkt von dem Behälter 52 über einen statischen Druck oder mit leichtem Überdruck im Bereich von 0,05 bis 0,8 bar zu dem Ventil 12 zu fördern.

Das Bezugszeichen 30 bezieht sich auf eine Wägezelle, welche unterhalb des Behältnisses angeordnet ist und auch während des Füllvorgangs dessen Gewicht bestimmt. Das Bezugszeichen 15 bezieht sich, wie oben erwähnt, auf die CIP - Automatik, welche auf einer Aufnahmeplatte 19 angeordnet ist. Eine Federungseinrichtung spannt das Füllelement 2 in einer bestimmten Richtung, beispielsweise nach unten bzw. in ihre untere Betriebsstellung vor.

Figur 3 zeigt eine weitere Ausführungsform einer erfindungsgemäßen Vorrichtung zum Befüllen von Behältnissen. In dieser Ausführungsform sind 2 Ventile 12, 17 vorgesehen, welche zusätzliche Füllgeschwindigkeiten ermöglichen. Allgemein wird das zu füllende Behältnis 10 unterhalb des Füllelements zentriert gehalten, wobei hierzu Formatteile oder Neckhandling - Klammern verwendet werden. Bei dieser Ausführungsform können die beiden Ventile Membranventile und bevorzugt nebeneinander in der Leitung 18 vorgesehen sein, so dass der Strömungsquerschnitt in drei Stufen (beide Ventile offen; das erste Ventil offen, das zweite Ventil geschlossen; das erste Ventil geschlossen, das zweite Ventil offen) regelbar ist. Die Leitungen 8 und 18 weisen hier entsprechend einen etwas größeren Querschnitt auf, als die Summe der Querschnitte der beiden Leitungsteilabschnitte innerhalb der Membranventile bei der in Fig. 2 gezeigten Ausführungsform.

Figur 4 zeigt zwei Ansichten eines erfindungsgemäßen Füllelements 2. Dieses Füllelement 2 weist an seinem unteren Ende einen Füllkörper 4 auf, der hier eine zentrale Öffnung 22 und vier seitliche bzw. schräge Öffnungen 24 aufweist. Über die zentrale Öffnung 22 wird das Produkt direkt auf den Boden des Behältnisses geführt wohingegen die schrägen Öffnungen 24 eine Benetzung der Behälterinnenwand bewirken. Dabei wird das komplette Füllventil abgesenkt, bis der Füllkörper 4 gerade soweit in die Flasche eintaucht, dass mit den seitlichen Öffnungen bzw. Ausläufen 24 des Füllkörpers blasenfrei über die Behälterinnenwand gefüllt werden kann. Die gezeigte zusätzliche axiale Öffnung 22 in dem Füllkörper lässt einen zusätzlichen Produktstrahl direkt auf den Behälterboden 10c (vergleiche Fig. 2, 3) zu.

Auf diese Weise wird verhindert, dass das hochviskose Produkt beim Zusammenlaufen am Behälterboden Luft einschließt. Dies ist beispielsweise, wie oben erwähnt, bei Ketchup hilfreich, da der Sauerstoff in den Blasen mit dem Produkt reagieren würde und zu schwarzen Verfärbungen des Produkts führen würde.

Dabei steht während des Befüllungsvorgangs das Behältnis ohne dabei angehoben zu werden auf der Gewichtsmesseinrichtung 30, mit welcher das Füllgewicht bestimmt wird. Durch das oben erwähnte Doppelmembranventil 12 sind bis zu drei Füllgeschwindigkeiten möglich, wobei die Füllgeschwindigkeit im kritischen Flaschenhalsbereich optimal gewählt werden kann.

## Patentansprüche

1. Vorrichtung (1) zum Befüllen von Behältnissen mit flüssigen und insbesondere mit zähflüssigen Medien, mit einem Füllelement (2), welches wenigstens teilweise in eine Mündung (10a) des zu befüllenden Behältnisses (10) einführbar ist, wobei ein Füllkörper (4) dieses Füllelements (2) derart ausgestaltet ist, dass das Medium zumindest auch an eine Wandung (10b) des Behältnisses (10) gelenkt wird, mit einer Verbindungsleitung (8, 18), um das flüssige Medium von einem Reservoir (52) für das flüssige Medium zu dem Behältnis (10) zu leiten, wobei das Füllelement (2) in einer Längsrichtung (L) des Behältnisses (10) gegenüber dem Behältnis (10) bewegbar ist und das Füllelement (2) in der Längsrichtung (L) des Behältnisses (10) bewegbar ist **dadurch gekennzeichnet, dass**
der Füllkörper mehrere Öffnungen (22, 24) aufweist, welche das Medium sowohl auf eine Wandung (10b) als auch durch eine axiale Öffnung auf eignen Bodenbereich (10c) des Behältnisses (10) richten.

2. Vorrichtung (1) nach Anspruch 1,
**dadurch gekennzeichnet, dass**
die Vorrichtung (1) eine Ventileinrichtung (12) aufweist, die in der Verbindungsleitung (8, 18) zwischen dem Reservoir (52) und dem Behältnis (10) angeordnet ist.

3. Vorrichtung (1) nach wenigstens einem der vorangegangenen Ansprüche
**dadurch gekennzeichnet, dass**
die Vorrichtung (1) eine Gewichtsmesseinrichtung (30) aufweist, welche das Gewicht
des zu befüllenden Behältnisses (10) bestimmt

4. Vorrichtung (1) nach Anspruch 2 **dadurch gekennzeichnet, dass**
die Vorrichtung (1) eine Führungseinrichtung (20) zum Führen der Bewegung des Füllelements (2) aufweist, und diese Führungseinrichtung (20) zwischen der Ventileinrichtung (12) und dem Behältnis (10) angeordnet ist.

5. Vorrichtung (1) nach Anspruch 4,
**dadurch gekennzeichnet, dass**
die Führungseinrichtung (20) eine Führungsstange (26) aufweist, die sich parallel zu der Längsrichtung (L) des Behältnisses (10) erstreckt.

6. Vorrichtung (1) nach Anspruch 5,
**dadurch gekennzeichnet, dass**
die Führungseinrichtung mittels einer Führungskurve (16) in der Längsrichtung (L) des Behältnisses (10) bewegbar ist.

7. Vorrichtung (1) nach wenigstens einem der vorangegangenen Ansprüche,
**dadurch gekennzeichnet, dass**
der Füllkörper (4) derart gestaltet ist, dass ein Anteil des Mediums direkt aus dem Füllkörper auf einen Bodenbereich (10c) des Behältnisses (10) gelangt.

8. Vorrichtung (1) nach wenigstens einem der vorangegangenen Ansprüche,
**dadurch gekennzeichnet, dass**
ein Abschnitt (8) der Verbindungsleitung (8, 18) flexibel ausgebildet ist.

9. Vorrichtung (1) nach wenigstens einem der vorangegangenen Ansprüche,
**dadurch gekennzeichnet, dass**
der Füllkörper (2) nur in einem Bereich bewegbar ist, der klein gegenüber der Längsausdehnung des Behältnisses (10) ist.

10. Vorrichtung (1) nach Anspruch 3,
**dadurch gekennzeichnet, dass**
die Gewichismesseinrichtung (30) direkt unterhalb des Behältnisses (10) angeordnet ist.

11. Anordnung (50) zum Befüllen von Behältnissen (10) mit einem flüssigen Medium, mit einem Reservoir (52) für das flüssige Medium und mit einer Vielzahl von Vorrichtungen (1) nach wenigstens einem der vorangegangenen Ansprüche 1 - 10.

12. Verfahren zum Befüllen von Behältnissen (10) mit einem flüssigen und insbesondere zähflüssigen Medium, wobei ein Füllelement (2) durch eine Mündung (10a) des Behältnisses (10) in das Behältnis (10) eingeführt wird und das Medium ausgehend von einem Füllkörper (4) des Füllelements (2) auf eine Wandung (10b) des Behältnisses (10) gelenkt wird und das Medium über eine Verbindungsleitung (8, 18) von einem Reservoir zu dem Füllkörper (4) geleitet wird, und wobei während des Füllvorgangs das Füllelement (2) gegenüber dem Behältnis (10) in einer Längsrichtung (L) des Behältnisses (10) bewegt wird, wobei während des Füllvorgangs das Füllelement (2) in der Längsrichtung (L) des Behältnisses (10) bewegt wird und das Behältnis (10) nicht in dieser Längsrichtung (L) bewegt wird,
**dadurch gekennzeichnet, dass**
das Medium durch mehrere Öffnungen (22, 24) des Füllkörpers sowohl auf eine Wandung (10b) als auch auf einen Bodenbereich (10c) des Behältnisses (10) gerichtet wird.

13. Verfahren nach Anspruch 12,
**dadurch gekennzeichnet, dass**
das Füllelement mittels einer Führungseinrichtung (20) bewegt wird, welche an dem Füllelement (2) angeordnet ist.

## Claims

1. Apparatus (1) for filling containers with liquid and in particular viscous media, comprising a filling element (2) which can be introduced at least partially into a mouth (10a) of the container (10) to be filled, wherein a filling body (4) of this filling element (2) is configured in such a way that the medium is directed at least also onto a wall (10b) of the container (10), comprising a connecting line (8, 18) for conveying the liquid medium from a reservoir (52) for the liquid medium to the container (10), wherein the filling element (2) is movable relative to the container (10) in a longitudinal direction (L) of the container (10), and wherein the filling element (2) is movable in the longitudinal direction (L) of the container (10), **characterized in that** the filling body comprises several openings, which direct the medium both onto a wall (10b) and through an axial opening onto a bottom region (10c) of the container (10).

2. Apparatus (1) according to claim 1, **characterised in that** the apparatus (1) comprises a valve device (12) which is arranged in the connecting line (8, 18) between the reservoir (52) and the container (10).

3. Apparatus (1) according to at least one of the preceding claims, **characterised in that** the apparatus (1) comprises a weight measuring device (30) which determines the weight of the container (10) to be filled.

4. Apparatus (1) according to claim 2, **characterised in that** the apparatus (1) comprises a guide device (20) for guiding the movement of the filling element (2), and this guide device (20) is arranged between the valve device (12) and the container (10).

5. Apparatus (1) according to claim 4, **characterised in that** the guide device (20) comprises a guide rod (26) which extends parallel to the longitudinal direction (L) of the container (10).

6. Apparatus (1) according to claim 5, **characterised in that** the guide device is movable in the longitudinal direction (L) of the container (10) by means of a guide cam (16).

7. Apparatus (1) according to at least one of the preceding claims, **characterised in that** the filling body (4) is configured in such a way that some of the medium passes directly from the filling body onto a bottom region (10c) of the container (10).

8. Apparatus (1) according to at least one of the preceding claims, **characterised in that** a section (8) of the connecting line (8, 18) is flexible.

9. Apparatus (1) according to at least one of the preceding claims, **characterised in that** the filling body (2) is movable only in a range which is small relative to the longitudinal dimension of the container (10).

10. Apparatus (1) according to claim 3, **characterised in that** the weight measuring device (30) is arranged directly below the container (10).

11. Arrangement (50) for filling containers (10) with a liquid medium, comprising a reservoir (52) for the liquid medium and comprising a plurality of apparatuses (1) according to at least one of the preceding claims 1 to 10.

12. Method for filling containers (10) with a liquid and in particular viscous medium, wherein a filling element (2) is introduced into the container (10) through a mouth (10a) of the container (10), and the medium coming from a filling body (4) of the filling element (2) is directed onto a wall (10b) of the container (10), and the medium is conveyed via a connecting line (8, 18) from a reservoir to the filling body (4), and wherein during the filling process the filling element (2) is moved relative to the container (10) in a longitudinal direction (L) of the container (10), wherein during the filling process the filling element (2) is moved in the longitudinal direction (L) of the container (10) and the container (10) is not moved in this longitudinal direction (L), **characterized in that** the medium is directed by a plurality of openings (22, 24) of the filling body both to a wall (10b) and to a bottom section (10a) of the container.

13. Method according to claim 12, **characterised in that** the filling element is moved by means of a guide device (20) which is arranged on the filling element (2).

## Revendications

1. Système (1) de remplissage de récipients par des fluides liquides et en particulier visqueux, avec un élément de remplissage (2) qui peut être introduit au moins partiellement dans une embouchure (10a) du récipient (10) à remplir, un corps de remplissage (4) dudit élément de remplissage (2) étant réalisé de telle manière que le fluide soit au moins également dirigé contre une paroi (10b) du récipient (10), avec une conduite de raccordement (8, 18) destinée à conduire le fluide liquide d'un réservoir (52) de fluide liquide au récipient (10), l'élément de remplissage (2) étant déplaçable par rapport au récipient (10) dans une direction longitudinale (L) du récipient (10), et l'élément de remplissage (2) étant déplaçable dans la direction longitudinale (L) du récipient (10),
**caractérisé en ce que**
le corps de remplissage comporte plusieurs ouvertures (22, 24) qui dirigent le fluide vers une paroi (10b) et - au moyen d'une ouverture axiale - vers une zone de fond (10c) du récipient (10).

2. Système (1) selon la revendication 1,
**caractérisé en ce que**
ledit système (1) comporte un dispositif à soupape (12) monté dans la conduite de raccordement (8, 18) entre le réservoir (52) et le récipient (10).

3. Système (1) selon au moins une des revendications précédentes,
**caractérisé en ce que**
ledit système (1) comporte un dispositif de mesure de poids (30) qui détermine le poids du récipient (10) à remplir.

4. Système (1) selon la revendication 2,
**caractérisé en ce que**
ledit système (1) comporte un dispositif de guidage (20) destiné à guider le déplacement de l'élément de remplissage (2), et **en ce que** ledit dispositif de guidage (20) est monté entre le dispositif à soupape (12) et le récipient (10).

5. Système (1) selon la revendication 4,
**caractérisé en ce que**
le dispositif de guidage (20) comporte une tige de guidage (26) qui s'étend parallèlement à la direction longitudinale (L) du récipient (10).

6. Système (1) selon la revendication 5,
**caractérisé en ce que**
le dispositif de guidage est déplaçable dans la direction longitudinale (L) du récipient (10) au moyen d'une came de guidage (16).

7. Système (1) selon au moins une des revendications précédentes,
**caractérisé en ce que**
le corps de remplissage (4) est réalisé de telle manière qu'une partie du fluide passe directement du corps de remplissage à une zone de fond (10c) du récipient (10).

8. Système (1) selon au moins une des revendications précédentes,
**caractérisé en ce que**
une partie (8) de la conduite de raccordement (8, 18) est réalisée de manière à être flexible.

9. Système (1) selon au moins une des revendications précédentes,
**caractérisé en ce que**
le corps de remplissage (2) n'est déplaçable que dans une plage réduite par rapport à l'extension longitudinale du récipient (10).

10. Système (1) selon la revendication 3,
**caractérisé en ce que**
le dispositif de mesure de poids (30) est placé directement sous le récipient (10).

11. Installation (50) de remplissage de récipients (10) par un fluide liquide, avec un réservoir (52) pour le fluide liquide et avec une pluralité de systèmes (1) selon au moins une des revendications 1 à 10.

12. Procédé de remplissage de récipients (10) par un fluide liquide et en particulier visqueux, où un élément de remplissage (2) est introduit dans le récipient (10) par une embouchure (10a) du récipient (10), où le fluide est dirigé contre une paroi (10b) du récipient (10) depuis un corps de remplissage (4) de l'élément de remplissage (2), où le fluide est conduit d'un réservoir au corps de remplissage (4) par une conduite de raccordement (8, 18), où, pendant le remplissage, l'élément de remplissage (2) est déplacé par rapport au récipient (10) dans une direction longitudinale (L) du récipient (10), et où, pendant le remplissage, l'élément de remplissage (2) est déplacé dans la direction longitudinale (L) du récipient (10) et le récipient (10) n'est pas déplacé dans ladite direction longitudinale (L),
**caractérisé en ce que**
le fluide est dirigé vers une paroi (10b) et vers une zone de fond (10c) du récipient (10) au travers de plusieurs ouvertures (22, 24) du corps de remplissage.

13. Procédé selon la revendication 12,
**caractérisé en ce que**
l'élément de remplissage est déplacé au moyen d'un dispositif de guidage (20) monté sur l'élément de remplissage (2).
